# EUROPÄISCHE PATENTSCHRIFT

(11) **EP 0 866 221 B1**
(45) Veröffentlichungstag und Bekanntmachung des Hinweises auf die Patenterteilung: **31.10.2001**
(21) Anmeldenummer: 97121711.2
(22) Anmeldetag: 10.12.1997
(51) Int. Cl.: F02M 55/02

(54) **Kraftstoffverteiler für einen Dieselmotor**
Fuel distributor for a diesel engine
Distributeur de carburant pour un moteur diesel

(30) Priorität: 10.10.1997 DE 19744762; 18.03.1997 DE 19711240
(43) Veröffentlichungstag der Anmeldung: 23.09.1998
(73) Patentinhaber: Poppe & Potthoff GmbH & Co., 33824 Werther (DE)
(72) Erfinder: Domrös, Dietrich, Dr.-Ing., 33619 Bielefeld (DE); Faulhaber, Norbert, Dipl.-Wirt.Ing., 33790 Halle (DE)
(74) Vertreter: Barske, Heiko, Dr. rer. nat.

(56) Entgegenhaltungen:
- EP-A- 0 751 336
- DE-C- 4 405 432
- DE-C- 19 607 521
- US-A- 4 832 376
- US-A- 5 120 084

## Beschreibung

Die Erfindung betrifft eine Kraftstoffverteilerbaugruppe gemäß dem Oberbegriff des Anspruches 1.

Neuere Einspritzsysteme für Dieselkraftstoff, mit denen eine Verbesserung des Wirkungsgrades des Dieselmotors sowie eine Verringerung des Kraftstoffverbrauchs erreicht wird, sind so konzipiert, daß über eine elektronische Steuerung die Idealkennlinie für den Einspritzzeitpunkt in Abhängigkeit der jeweiligen Betriebsbedingungen Zünddruck und Kraftstoffverbrauch optimiert werden können.

Hierzu trägt auch die Bereitstellung eines statisch komprimierten Kraftstoffs im Leitungssystem bei, durch den die Strömungsverluste bei der Verteilung des Dieselkraftstoff es reduziert werden.

Dabei liegen die Betriebsdrücke bei etwa 1.600 bar gegenüber etwa 900 bar bei dem bis dahin üblichen Einspritzsystem.

Aufgrund des hohen Betriebsdrucks sind die Anforderungen an das Leitungssystem, insbesondere an den als Druckspeicher fungierenden Kraftstoffverteiler bezüglich der Materialfestigkeit sehr hoch. Um diese Anforderungen zu erfüllen, ist es bekannt, den Kraftstoffverteiler aus einem Schmiedestück herzustellen, an das Anschlußnippel zur Befestigung von Druckleitungen angeformt sind.

Die Verteilerwege werden durch Aufbohren geschaffen, d.h. es ist eine Längsbohrung eingebracht, in die durch die Anschlußnippel geführte Querbohrungen münden.

Die Herstellung eines solchen Kraftstoffverteilers ist sehr aufwendig und kostenintensiv, was sich insbesondere deshalb als nachteilig darstellt, als der Einsatz dieses Kraftstoffverteilers vor allem bei Dieselmotoren für Automobile, die in Großserien gefertigt werden, erfolgt.

Ein weiterer Nachteil des bekannten Kraftstoffverteilers liegt darin, daß er ein relativ hohes Gewicht aufweist.

Gerade den Bestrebungen der Automobilindustrie, Kraftfahrzeuge, insbesondere PKW, leichter zu bauen, um so die Kraftstoffverbrauchswerte zu senken, steht dies kontraproduktiv entgegen.

Eine Kraftstoffverteilerbaugruppe gemäß dem Oberbegriff des Hauptanspruchs ist aus der EP 0 751 336 A1 bekannt. Bei dieser Kraftstoffverteilerbaugruppe ist der Anschlußnippel in eine abgestufte Einsteckbohrung des Kraftstoffverteilers eingesteckt und längs seines Außenumfangs mit der Außenfläche des Kraftstoffverteilers verschweißt. Durch den Anschlußnippel hindurch erstreckt sich eine mit der Durchgangsbohrung des Kraftstoffverteilers fluchtende Bohrung. Diese Bohrung endet am freien Ende des Anschlußnippels in einer Aufweitung, in die ein am Ende einer anzuschließenden Druckleitung ausgebildeter Stauchkopf mit einer Überwurfmutter eingepreßt wird.

Eine Eigenart der vorbeschriebenen Kraftstoffverteilerbaugruppe liegt darin, daß die Einsteckbohrung das Material des zentralen Kraftstoffverteilers bzw. Verteilerrohres schwächt. Außerdem erfolgt die Anbindung der Druckleitung in verhältnismäßig großem Abstand vom Verteiler, wodurch der Anschlußnippel erheblich belastet wird.

Aus der DE-C-4 405 432 ist eine Kraftstoffverteilerbaugruppe bekannt, bei der der Kraftstoffverteiler bzw. das Verteilerrohr von einem Außenrohr umschlossen ist, in dem ein mit Aufnahmelöchern versehener Spannkörper aufgenommen ist. In die Aufnahmelöcher können Überwurfmuttern eingeschraubt werden, die an den Enden der Druckleitungen ausgebildete Stauchköpfe in Anlage an Aufweitungen von Durchgangsbohrungen des Kraftstoffverteilers pressen. Durch die Verwendung des Außenrohres ist die Konstruktion verhältnismäßig aufwendig und schwer.

Die US-C-4 432 376 beschreibt eine Kraftstoffverteilerbaugruppe, bei der die Anschlußnippel als den Kraftstoffverteiler umgebende Ringteile ausgebildet sind, die Bohrungen aufweisen, in die Überwurfmuttern zum Anpressen der Druckleitungen an den Kraftstoffverteiler einschraubbar sind, und die gegebenenfalls zusätzlich mit dem Kraftstoffverteiler verschweißt sind.

Der Erfindung liegt die Aufgabe zugrunde, eine Kraftstoffverteilerbaugruppe zu schaffen, die einfach und kostengünstig herstellbar ist, ein geringes Gewicht aufweist und den hohen Belastungsansprüchen insbesondere moderner Dieselmotoren gerecht wird.

Die vorgenannte Aufgabe wird mit den Merkmalen des Hauptanspruchs gelöst.

Mit der erfindungsgemäß gestalteten Einsteckbohrung als eine die Durchgangsbohrung umfassende Ringbohrung wird eine sichere Positionierung des in die Einsteckbohrung eingesteckten bzw. eingepreßten Anschlußnippels erreicht. Der Kraftstoffverteiler wird nur wenig geschwächt. Die Druckleitung ist unmittelbar an die Wandung des Kraftstoffverteilers angeschlossen, so daß der Anschlußnippel nur die Anpresskräfte aufnimmt.

Die Unteransprüche 2 und 3 kennzeichnen zwei vorteilhafte Möglichkeiten, den Anschlußnippel mit Gewinde zu versehen, mit dem eine Anpreßschraube bzw. Überwurfmutter zusammenwirkt.

Mit dem Merkmal des Anspruchs 4 wird eine kostengünstige Herstellbarkeit des Anschlußnippels erzielt.

Mit den Merkmalen des Anspruchs 5 wird der Vorteil erzielt, daß nur wenig Wärme in einen lokal eng begrenzten Bereich des Kraftstoffverteilers und des Anschlußnippels eingetragen wird, wobei die Schweißung stumpf und im wesentlichen zwischen der Stirnfläche des Anschlußnippels und dem Kraftstoffverteiler folgt.

Mit den Merkmalen des Anspruchs 6 wird ein besonders gutes Gefüge des Kraftstoffverteilers auch im Bereich des Abganges der Durchgangsbohrungen erzielt, wodurch Spannungsrisse vermieden werden können und insgesamt mit geringen Wandstärken gearbeitet werden kann.

Gemäß dem Anspruch 7 kann die Festigkeit des Kraftstoffverteilers weiter erhöht werden, wodurch eine gewichtsoptimale Auslegung möglich ist. Auch eine Kugelkalibrierung ist möglich, bei der eine Kaltverfestigung und Glättung der Innenwand erfolgt. Überdies wird die aus der mechanischen Bearbeitung (Ausbilden der Einsteckbohrungen) sich ergebende Kerbwirkung vermindert und eine Kantenabrundung im Übergangsbereich der Einsteckbohrungen mit der Innenwand erreicht, was gleichfalls eine Minderung der Kerbwirkung zufolge hat.

Der Anspruch 8 ist auf vorteilhaft verwendbare Materialien gerichtet. Als Werkstoff dienen beispielsweise Baustähle, wie St 52 BK, Vergütungsstähle, wie C 45 oder legierte Stähle. Aufgrund seiner Zähigkeit ist rostbeständiger Stahl gemäß DIN 17455 vorteilhaft.

Die Unteransprüche 9 bis 14 sind auf vorteilhafte Abdichtungen des axialen Endes des Kraftstoffverteilers gerichtet.

Die bevorzugt als Drehteile ausgebildeten Anschlußnippel werden vorteilhafterweise in die Einsteckbohrungen des Kraftstoffverteilers eingepreßt und anschließend verschweißt oder verlötet. Als Lot wird vorteilhafterweise ein AgCu-Lot eingesetzt, das bei einer Prozeßtemperatur von etwa 750° C verlötet wird. Für das Verschweißen hat sich das Induktionsschweißen als vorteilhaft vorausgestellt. Ebenfalls vorteilhaft ist das Kondensator-Entladungs-Schweißen, bei dem nur wenig Wärme in den Kraftstoffverteiler eingebracht wird, so daß dessen Werkstoffeigenschaften praktisch unverändert bleiben.

Ausführungsbeispiele der Erfindung werden nachfolgend anhand der beigefügten Zeichnungen beschrieben.

Es zeigen:
- Fig. 1: eine Kraftstoffverteilerbaugruppe in einer Seitenansicht,
- Fig. 2: einen Querschnitt durch die Baugruppe gemäß der Linie II-II in Fig. 1,
- Fig. 3: einen weiteren Querschnitt durch die Baugruppe gemäß der Linie III-III in Fig. 1,
- Fig. 4: einen Teillängsschnitt durch ein weiteres Ausführungsbeispiel der Erfindung,
- Fig. 5 und 6: jeweils ein Ausführungsbeispiel einer weiteren Einzelheit einer erfindungsgemäßen Baugruppe in einem Teillängsschnitt.

In den Figuren ist eine Kraftstoffverteilerbaugruppe dargestellt, die einen Kraftstoffverteiler 1 aufweist, der aus einem gezogenen oder gewalzten Rohr besteht.

Der Innenraum des Kraftstoffverteilers 1 bildet einen Druckspeicher 2, in den Durchgangsbohrungen 10 münden, die jeweils mit einer Druckleitung 5 in Verbindung stehen.

Bei den in den Figuren 1 bis 4 gezeigten Ausführungsbeispielen gehen die Durchgangsbohrungen 10 zur Außenseite des Kraftstoffverteilers 1 hin in einen Aufnahmetrichter 7 über, der sich nach außen hin erweitert.

Mit dem Kraftstoffverteiler 1 sind dabei durch Schweißen, beispielsweise durch Kondensator-Entladungs-Schweißen, oder Löten Anschlußnippel 3 verbunden, die in eine Einsteckbohrung 8 des Kraftstoffverteilers 1 eingepreßt sind und die bei der Ausführung nach den Figuren 1 bis 3 ein Innengewinde aufweisen.

In die Anschlußnippel 3 sind Preßschrauben 4 eingedreht, durch die jeweils die Druckleitung 5 geführt ist, die endseitig einen Stauchkopf 6 aufweist, der in den zugeordneten Aufnahmetrichter 7 einragt. Durch Festziehen der Preßschraube 4 wird der Stauchkopf 6, an dem sich die Preßschraube 4 abstützt, in den Aufnahmetrichter 7 gepreßt, so daß sich dort eine dichtende Anlage ergibt.

Der Durchmesser der Durchgangsbohrung 10 entspricht in etwa dem lichten Durchmesser der Druckleitung 5, so daß praktisch diese unmittelbar in den Druckspeicher 2 mündet.

Zur besseren Handhabung weist die Preßschraube 4 an ihrem dem Kraftstoffverteiler 1 abgewandten Ende ein mit einer Schlüsselfläche versehenes Bündchen auf, wie dies deutlich in der Figur 1 erkennbar ist.

Bei dem in der Figur 4 gezeigten Ausführungsbeispiel ist der Anschlußnippel 3 mit einem Außengewinde versehen, auf das eine Überwurfmutter 9 aufgeschraubt ist.

Diese stützt sich an einer Distanzbuchse 11 ab, die im Anschlußnippel 3 geführt ist und die am Stauchkopf 6 anliegt. Hierdurch wird die Druckleitung 5 fest an die Wandung des Aufnahmetrichters 7 gepreßt.

Durch das am Anschlußnippel 3 vorgesehene Außengewinde wird die Reinigung des Gewindes von bei der Montage möglichen Verschmutzungen wesentlich vereinfacht.

Wie weiter in der Figur 4 erkennbar ist, ist eine Stirnseite des Verteilerrohres 1 mit einem Dichtstück 12 verschlossen, das auf seiner dem Druckspeicher 2 zugewandten Seite ballig ausgeformt ist und in einer entsprechend angepaßten Ausnehmung des Kraftstoffverteilers 1 einliegt. Durch einen in den Kraftstoffverteiler 1 eingeschraubten Preßnippel 13 wird das Dichtstück 12 dichtend in dem Verteilerrohr 1 gehalten.

Zur Aufnahme eines nicht dargestellten Drucksensors ist der Preßnippel 13 mit einem Innengewinde 14 versehen.

In den Figuren 5 und 6 sind Möglichkeiten der axialen Abdichtung des Druckspeichers 2 dargestellt.

Dabei ist bei dem Ausführungsbeispiel nach der Figur 5 eine Kugel 23 mit einem entsprechenden Übermaß in das Rohrende des Kraftstoffverteilers 1 eingepreßt, wobei sich ein vom Übermaß der Dichtkugel 23 hervorgerufener Formsitz 21 herausbildet, der eine Dichtfläche im Bereich des Dichtkugelmantels ergibt. Die Dichtkugel 23 kann durch Verstemmen der Wandung des Kraftstoffverteilers 1 im Anlagebereich mit der Dichtkugel 23 oder durch andere geeignete Maßnahmen so festgesetzt werden, daß ein dichter Verschluß des Druckspeichers 2 auch unter Berücksichtigung der darin herrschenden hohen Drücke gewährleistet ist.

In der Figur 6 ist die Dichtkugel 23, die vorzugsweise eine größere Härte als der Werkstoff des Kraftstoffverteilers 1 aufweist, durch einen Gewindestopfen 25 gegen den umlaufenden Ansatz 24 gepreßt, so daß sich durch die eintretende Verformung eine ringförmige Dichtfläche ergibt.

Denkbar ist aber auch, anstelle einer Dichtkugel 23 einen nicht dargestellten metallischen Dichtring einzusetzen, der auf einem zylindrischen Abschnitt des Gewindestopfens 25 geführt ist und gegen eine Dichtfläche im Bereich des Druckspeichers 2 gepreßt wird.

## Patentansprüche

1. Kraftstoffverteilerbaugruppe zur Verteilung von unter sehr hohem Druck stehendem Kraftstoff auf Druckleitungen (5), die an mit einem Kraftstoffverteiler (1) verschweißte oder verlötete Anschlußnippel (3) angeschlossen sind, wobei jeder Druckleitung (5) eine radiale Durchgangsbohrung (10) des Kraftstoffverteilers (1) und eine Einsteckbohrung (8) zugeordnet ist, in die der Anschlußnippel (3) vor dem Verschweißen oder Verlöten eingesetzt ist,
**dadurch gekennzeichnet,**
**daß** die Durchgangsbohrung (10) nach außen hin als Aufnahmetrichter (7) ausgebildet ist, in dem ein am Ende der Druckleitung (5) ausgebildeter Stauchkopf
(6) anliegt,
**daß** die Einsteckbohrung (8) als die Durchgangsbohrung (10) umgebende, ringförmige Ausnehmung mit einer zur Durchgangsbohrung koaxialen Innenwand ausgebildet ist, in welche Ausnehmung ein ringförmiges, stirnseitiges Ende des Anschlußnippels (3) vor dem Verschweißen oder Verlöten eingesetzt ist, und
**daß** der Anschlußnippel (3) ein Gewinde aufweist, mit dem eine die Druckleitung (5) umgebende Schraube (4, 9) zur Anpressung des Stauchkopfes an den Aufnahmetrichter 20 verschraubbar ist.

2. Kraftstoffverteilerbaugruppe nach Anspruch 1, **dadurch gekennzeichnet, daß** der Anschlußnippel (3) ein Innengewinde aufweist, in das die als Preßschraube (4) ausgebildete Schraube eingedreht ist.

3. Kraftstoffverteilerbaugruppe nach Anspruch 1, **dadurch gekennzeichnet, daß** der Anschlußnippel (3) mit einem Außengewinde versehen ist, auf das die als Überwurfmutter (9) ausgebildete Schraube geschraubt ist, und daß sich die Überwurfmutter an der Stirnseite einer Distanzbuchse (11) abstützt, die im Inneren des Anschlußnippels (3) geführt ist und die andererseits am Stauchkopf (6) pressend anliegt.

4. Kraftstoffverteilerbaugruppe nach einem der Ansprüche 1 bis 3, **dadurch gekennzeichnet, daß** der Anschlußnippel (3) als Drehteil ausgebildet ist.

5. Kraftstoffverteilerbaugruppe nach einem der Ansprüche 1 bis 4, **dadurch gekennzeichnet, daß** der Anschlußnippel (3) durch Kondensator-Entladungsschweißen mit dem Kraftstoffverteiler (1) verschweißt ist.

6. Kraftstoffverteilerbaugruppe nach einem der Ansprüche 1 bis 5, **dadurch gekennzeichnet, daß** der Kraftstoffverteiler (1) aus einem gezogenen oder gewalzten Rohr besteht.

7. Kraftstoffverteiler nach einem der Ansprüche 1 bis 6, **dadurch gekennzeichnet, daß** der Kraftstoffverteiler (1) vor dem Einbringen der Anschlußnippel (3) aufgeweitet oder rundgeknetet ist.

8. Kraftstoffverteilerbaugruppe nach einem der Ansprüche 1 bis 7, **dadurch gekennzeichnet, daß** der Kraftstoffverteiler (1) aus einem Baustahl, einem Einsatzstahl, einem Vergütungsstahl oder einem rostfreien Stahl besteht.

9. Kraftstoffverteilerbaugruppe nach einem der Ansprüche 1 bis 8, **dadurch gekennzeichnet, daß** jedes axiale Ende des Kraftstoffverteilers (1) durch ein Dichtstück (12) verschlossen ist, das zum Inneren des Kraftstoffverteilers (1) hin ballig ausgebildet ist und das mit dieser balligen Stirnseite an einer entsprechend angepaßten Anlagefläche des Kraftstoffverteilers (1) dichtend anliegt.

10. Kraftstoffverteilerbaugruppe nach Anspruch 9, **dadurch gekennzeichnet, daß** das Dichtstück (12) durch einen Preßnippel (13) im Kraftstoffverteiler (1) gehalten ist.

11. Kraftstoffverteilerbaugruppe nach Anspruch 10, **dadurch gekennzeichnet, daß** der Preßnippel (13) ein Innengewinde (14) aufweist, in das ein Drucksensor eingeschraubt ist.

12. Kraftstoffverteilerbaugruppe nach einem der Ansprüche 1 bis 8, **dadurch gekennzeichnet, daß** jedes Ende des Kraftstoffverteilers (1) durch eine Dichtkugel (23) verschlossen ist.

13. Kraftstoffverteilerbaugruppe nach Anspruch 12, **dadurch gekennzeichnet, daß** die Dichtkugel (23) in ihrem Durchmesser größer ist als der Durchmesser der Einführöffnung des Kraftstoffverteilers (1) und daß die Dichtkugel (23) durch Verstemmen oder dergleichen im Kraftstoffverteiler (1) arretiert ist, wobei dann der Kraftstoffverteiler (1) einen umlaufenden Formsitz (21) aufweist, an dem die Dichtkugel (23) dichtend anliegt.

14. Kraftstoffverteilerbaugruppe nach Anspruch 13, **dadurch gekennzeichnet, daß** die Dichtkugel (23) mittels eines Gewindestopfens (25) gegen einen umlaufenden Ansatz (24) des Kraftstoffverteilers (1) dichtend angepreßt ist.

## Claims

1. Fuel distributor subassembly for distributing fuel under very high pressure to pressure lines (5) which are connected to connecting nipples (3) welded or brazed to a fuel distributor (1), a radial through-bore (10) of the fuel distributor (1) and an insertion bore (8) being assigned to each pressure line (5), the connecting nipple (3) being inserted into the insertion bore (8) before the welding or brazing, **characterized in that** the through-bore (10) is designed towards the outside as a locating funnel (7) in which an upset head (6) formed at the end of the pressure line (5) rests, **in that** the insertion bore (8) is designed as an annular recess surrounding the through-bore (10) and having an inner wall coaxial to the through-bore, into which recess an annular front end of the connecting nipple (3) is inserted before the welding or brazing, and **in that** the connecting nipple (3) has a thread, to which a screw (4, 9) surrounding the pressure line (5) can be screwed for pressing the upset head against the locating funnel (20).

2. Fuel distributor subassembly according to Claim 1, **characterized in that** the connecting nipple (3) has an internal thread into which the screw designed as a pressure screw (4) is screwed.

3. Fuel distributor subassembly according to Claim 1, **characterized in that** the connecting nipple (3) is provided with an external thread, onto which the screw, which is designed as a cap nut (9), is screwed, and **in that** the cap nut is supported on the front end of a distance bush (11) which is guided in the interior of the connecting nipple (3) and which, on the other hand, bears with pressure against the upset head (6).

4. Fuel distributor subassembly according to one of Claims 1 to 3, **characterized in that** the connecting nipple (3) is designed as a turned part.

5. Fuel distributor subassembly according to one of Claims 1 to 4, **characterized in that** the connecting nipple (3) is welded to the fuel distributor (1) by capacitor discharge welding.

6. Fuel distributor subassembly according to one of Claims 1 to 5, **characterized in that** the fuel distributor (1) consists of a drawn or rolled tube.

7. Fuel distributor subassembly according to one of Claims 1 to 6, **characterized in that** the fuel distributor (1) is opened out or kneaded in a rotary manner before the connecting nipple (3) is put in.

8. Fuel distributor subassembly according to one of Claims 1 to 7, **characterized in that** the fuel distributor (1) is made of a structural steel, a case hardening steel, a tempering steel or a stainless steel.

9. Fuel distributor subassembly according to one of Claims 1 to 8, **characterized in that** each axial end of the fuel distributor (1) is closed by a sealing piece (12) which is of crowned design towards the interior of the fuel distributor (1) and which bears in a sealing manner with this crowned front end against a correspondingly adapted bearing surface of the fuel distributor (1).

10. Fuel distributor subassembly according to Claim 9, **characterized in that** the sealing piece (12) is held in the fuel distributor (1) by a pressure nipple (13).

11. Fuel distributor subassembly according to Claim 10, **characterized in that** the pressure nipple (13) has an internal thread (14), into which a pressure sensor is screwed.

12. Fuel distributor subassembly according to one of Claims 1 to 8, **characterized in that** each end of the fuel distributor (1) is closed by a sealing ball (23).

13. Fuel distributor subassembly according to Claim 12, **characterized in that** the diameter of the sealing ball (23) is larger than the diameter of the insertion opening of the fuel distributor (1), and **in that** the sealing ball (23) is locked in the fuel distributor (1) by caulking or the like, in which case the fuel distributor (1) then has an encircling shaped seat (21), against which the sealing ball (23) bears in a sealing manner.

14. Fuel distributor subassembly according to Claim 13, **characterized in that** the sealing ball (23) is pressed in a sealing manner by means of a screw plug (25) against an encircling shoulder (24) of the fuel distributor (1).

## Revendications

1. Groupe distributeur de carburant, pour la distribution d'un carburant sous pression très élevée vers des conduites sous pression (5) raccordées à des nipples de raccordement (3) soudés ou brasés sur un distributeur de carburant (1), dans lequel à chaque conduite sous pression (5) sont associés un perçage traversant radial (10) du distributeur de carburant (1) et un perçage d'enfichage (8) dans lequel est mis en place le nipple de raccordement (3) avant le soudage ou le brasage,
**caractérisé en ce que** le perçage traversant (10) est réalisé vers l'extérieur sous la forme d'un entonnoir récepteur (7) dans lequel est appliquée une tête écrasée (6) réalisée à l'extrémité de la conduite sous pression (5),
**en ce que** le perçage d'enfichage (8) est réalisé sous la forme d'un évidement annulaire qui entoure le perçage traversant (10) avec une paroi intérieure coaxiale au perçage traversant, évidement dans lequel est mise en place une extrémité annulaire frontale du nipple de raccordement (3) avant le soudage ou le brasage, et
**en ce que** le nipple de raccordement (3) comporte un pas de vis au moyen duquel une vis (4, 9) qui entoure la conduite sous pression (5) est susceptible d'être vissée afin de presser la tête écrasée contre l'entonnoir récepteur (20).

2. Groupe distributeur de carburant selon la revendication 1, **caractérisé en ce que** le nipple de raccordement (3) comporte un taraudage dans lequel est vissée la vis, réalisée sous forme de vis de pressage (4).

3. Groupe distributeur de carburant selon la revendication 1, **caractérisé en ce que** le nipple de raccordement (3) est pourvu d'un filetage sur lequel est vissée la vis, réalisée sous forme d'écrou-raccord (9), et **en ce que** ledit écrou-raccord s'appuie sur la face frontale d'une douille d'écartement (11) qui est guidée à l'intérieur du nipple de raccordement (3) et qui s'applique sous pression d'autre part contre la tête écrasée (6).

4. Groupe distributeur de carburant selon l'une des revendications 1 à 3, **caractérisé en ce que** le nipple de raccordement (3) est réalisé sous la forme d'une pièce tournée.

5. Groupe distributeur de carburant selon l'une des revendications 1 à 4, **caractérisé en ce que** le nipple de raccordement (3) est soudé sur le distributeur de carburant (1) pas soudage par décharge de condensateur.

6. Groupe distributeur de carburant selon l'une des revendications 1 à 5, **caractérisé en ce que** le distributeur de carburant (1) est formé par un tube étiré ou roulé.

7. Groupe distributeur de carburant selon l'une des revendications 1 à 6, **caractérisé en ce que** le distributeur de carburant (1) est évasé, ou gaieté sur le pourtour, avant l'introduction des nipples de raccordement (3).

8. Groupe distributeur de carburant selon l'une des revendications 1 à 7, **caractérisé en ce que** le distributeur de carburant (1) est formé en acier de construction, en acier de cémentation, en acier de traitement, ou en acier inoxydable.

9. Groupe distributeur de carburant selon l'une des revendications 1 à 8, **caractérisé en ce que** chaque extrémité axiale du distributeur de carburant (1) est refermée par une pièce d'étanchement (12), réalisée sous forme bombée vers l'intérieur du distributeur de carburant (1), qui s'applique de façon étanche au moyen de cette face frontale bombée sur une surface d'appui adaptée correspondante du distributeur de carburant (1).

10. Groupe distributeur de carburant selon la revendication 9, **caractérisé en ce que** la pièce d'étanchement (12) est maintenue par un nipple de pressage (13) dans le distributeur de carburant (1).

11. Groupe distributeur de carburant selon la revendication 10, **caractérisé en ce que** le nipple de pressage (13) comporte un taraudage (14) dans lequel est vissé un capteur de pression.

12. Groupe distributeur de carburant selon l'une des revendications 1 à 8, **caractérisé en ce que** chaque extrémité du distributeur de carburant (1) est refermée par une bille d'étanchement (23).

13. Groupe distributeur de carburant selon la revendication 12, **caractérisé en ce que** la bille d'étanchement (23) a un diamètre plus important que le diamètre de l'ouverture d'introduction du distributeur de carburant (1), et **en ce que** la bille d'étanchement (23) est arrêtée dans le distributeur de carburant (1) par matage ou similaire, et **en ce que** le distributeur de carburant (1) comporte un siège conformé périphérique (21) sur lequel la bille d'étanchement (23) s'applique de manière étanche.

14. Groupe distributeur de carburant selon la revendication 13, **caractérisé en ce que** la bille d'étanchement (23) est pressée de façon étanche au moyen d'un bouchon vissé (25) contre un talon périphérique (24) du distributeur de carburant (1).
